# EUROPÄISCHE PATENTSCHRIFT

(11) **EP 0 213 429 B1**
(45) Veröffentlichungstag und Bekanntmachung des Hinweises auf die Patenterteilung: **25.04.1990**
(21) Anmeldenummer: 86110763.9
(22) Anmeldetag: 04.08.1986
(51) Int. Cl.: B65H 45/101

(54) **Papierstapeleinrichtung für vorgefaltetes Endlospapier**
Stacking device for a prefolded paper web
Dispositif d'empilage de bande de papier plié

(30) Priorität: 06.08.1985 DE 3528223
(43) Veröffentlichungstag der Anmeldung: 11.03.1987
(73) Patentinhaber: SIEMENS AKTIENGESELLSCHAFT, 80333 München (DE)
(72) Erfinder: Köfferlein, Rainer, Dipl.-Ing., D-8000 München 71 (DE)

(56) Entgegenhaltungen:
- EP-A-01 448 61
- DE-B- 1 141 610
- US-A- 3 411 773
- US-A- 3 945 546
- US-A- 4 737 045
- IBM TECHNICAL DISCLOSURE BULLETIN, Band 14, Nr. 3, August 1971, Seite 842, New York, US; O.F. CHAPLIN: "Paper forms folder sheet positioner drive"

## Beschreibung

Die Erfindung betrifft eine Papierstapeleinrichtung für vorgefaltetes Endlospapier gemäß dem Oberbegriff des Patentanspruches 1.

Eine derartige Papierstapeleinrichtung ist aus der EP-A-0 144 861 bekannt. Sie weist eine in Führungen horizontal bewegliche Tischplatte auf, die über Kurbelgetriebe mit stationär angeordnetem Motor um einen etwas über die Formularlänge des Leporellopapieres hinausgehenden Hub hin- und herbewegt wird. Das abgestapelte Papier ruht auf zwei, an beiden Enden einseitig am Staplergehäuse eingespannten Auflagebändern, die über zwei an einer Öffnung des Tisches gelagerten Umlenkrollen an die Unterseite des Tisches geführt werden. Die Papierbahn wird, nachdem die ersten Blätter manuell in die richtige Lage eingelegt wurden, durch die Hubbewegung des Tisches und die Abrollbewegung der Auflagebänder unter den Stapel eingeführt und abgerollt. An den Endpunkten des Stapels bzw. an den Umkehrpunkten der Tischbewegung verhindern schräg gestellte Borsten als Rücklaufsperre, ein Zurückrutschen des Papieres.

Derartige Papierstapeleinrichtungen haben nun in Verbindung mit Hochleistungsdruckem, wie sie z.B. Laserprinter darstellen, den Nachteil, daß sie einen sehr großen Platz für die benötigte Tischplatte einschließlich der Hubbewegung benötigen. Au- ßerdem muß jede Formularlänge über den Exzenterantrieb eigens eingestellt werden.

Aufgabe der Erfindung ist es, eine Papierstapeleinrichtung der eingangs genannten Art so auszugestalten, daß eine einfache Umstellung auf andere Papierformate möglich ist und daß die gesamte Vorrichtung einen möglichst geringen Platzbedarf hat. Die Papierstapeleinrichtung soll so ausgestaltet sein, daß die Integration in einen Hochleistungsdrucker möglich wird und ein hoher Bedienungskomfort möglich ist.

Diese Aufgabe wird bei einer Papierstapeleinrichtung der genannten Art gemäß dem kennzeichnenden Teil des ersten Patentanspruches gelöst.

Vorteilhafte Ausführungsformen der Erfindung sind in den Unteransprüchen gekennzeichnet.

Dadurch, daß ein dem Zuführungsbereich unmittelbar zugeordneter und mit diesem mitbewegter elektronisch gesteuerter Antriebsmotor, z.B. ein Schrittmotor vorgesehen ist, der zum Erzeugen der hin- und hergehenden Stapelbewegung in seiner Drehrichtung umschaltbar ist, wobei der Hub und der Bewegungsablauf über eine elektronische Steuereinrichtung in Abhängigkeit von der Formularlänge steuerbar ist, läßt sich die Papierstapeleinrichtung leicht an verschiedene Papierformate anpassen und die gesamte Papierstapeleinrichtung wird in ihren Dimensionen so klein, daß sie sich in das Druckergehäuse integrieren läßt.

Dabei kann, gemäß einer vorteilhaften Ausführungsform der Erfindung, die Papierstapeleinrichtung in das Druckergehäuse ein- und ausschwenkbar ausgestaltet sein.

Die Ausgestaltung der Auflagefläche für die Auflagebänder in Form von gekoppelten EinzeIelementen ermöglicht eine massearme Ausgestaltung der Auflagefläche, was das Hin- und Herbewegen des Zuführungsbereiches wesentlich erleichtert.

Ausführungsformen der Erfindung sind in den Zeichnungen dargestellt und werden im folgenden beispielsweise näher beschrieben. Es zeigen
Fig. 1 eine schematische Darstellung einer bekannten Papierstapeleinrichtung,
Fig. 2 eine schematische Darstellung einer Papierstapeleinrichtung mit einer elektronischen Steuereinrichtung zur Steuerung des Hub- und Bewegungsablaufes in Abhängigkeit von der Formatlänge,
Fig. 3 eine schematische Schnittdarstellung des Zuführungsbereiches der Papierstapeleinrichtung, bei der die Umlenkrollen als Aufwickelrollen ausgebildet sind,
Fig. 4 eine schematische Darstellung des Zuführungsbereiches der Papierstapeleinrichtung mit zugeordnetem mitbewegten Antriebsmotor,
Fig. 5 eine schematische Darstellung des Zuführungsbereiches der Papierstapeleinrichtung mit stationärem Antriebsmotor der sich über einen Zahnriemen im Eingriff mit den Umlenkrollen des Zuführungsbereiches befindet,
Fig. 6 eine schematische Seitenansicht des Ablagetisches mit einer Mehrzahl von einzelnen, parallel zu den Umlenkrollen angeordneten Einzelelementen,
Fig. 7 eine schematische Darstellung desselben Ablagetisches von oben, bei dem die Einzelelemente der Auflagefläche miteinander mechanisch gekoppelt sind,
Fig. 8 eine Seitenansicht eines Ablagetisches mit Einzelelementen, bei dem die Stützrollen mit ihren Radien die Stützelemente geringfügig überragen,
Fig. 9 eine Seitenansicht eines Ablagetisches mit Stützelementen, die an federnden Anschlägen anliegen,
Fig. 10 eine schematische Darstellung eines Ablagetisches mit einzelnen Stützelementen, die über Magnetkraft an Anschlägen anliegen, und
Fig. 11 und 12 eine schematische Darstellung einer in eine Druckeinrichtung integrierten Papierstapeleinrichtung im ein- bzw. ausgeschwenkten Zustand.

Eine in der Fig. 1 schematisch dargestellte bekannte Papierstapeleinrichtung besteht aus einer in Führungen horizontal beweglichen Tischplatte 10, die durch einen Exzenterantrieb 11 um einen etwas über die Formularlänge 12 des vorgefalteten Endlospapieres 13 hinausgehenden Hub hin- und herbewegt wird. Das abgestapelte Papier 14 liegt auf zwei, an beiden Enden am Abstaplergehäuse unbeweglich eingespannten Auflagebändern 15, die über zwei an einer Öffnung des Tisches gelagerten Umlenkrollen 16 an die Unterseite des Tisches geführt werden. Die Papierbahn 13 wird, nachdem die ersten Blätter manuell in die richtige Lage eingelegt wurden, durch die Hubbewegung des Tisches 10 und die Abrollbewegung der Auflagebänder von unten her, unter den Stapel 14 eingerollt. Die Auflagebänder 15 sind dabei an der Unterseite des Tisches über weitere Umlenkrollen 17 geführt und über Federelemente 18 am Staplergehäuse befestigt. An den Endpunkten des Stapels 14 bzw. an den Umkehrpunkten der Tischbewegung verhindern schräg gestellte Borsten 19 einer Rücklaufsperre ein Zurückrutschen des Papieres. Ein Gebläse 20 sorgt am Eingang des Zurührungsbereiches der Abstapeleinrichtung für den richtigen Einlauf der Papierbahn 16.

Eine derartig aufgebaute Abstapeleinrichtung benötigt wegen der Größe der Tischplatte einschließlich der Hubbewegung einen großen Platz. Bei Änderung der Formularlänge muß der Exzenterantrieb eigens eingestellt werden.

Bei einer in der Fig. 2 dargestellten Abstapeleinrichtung besteht die Tischplatte, d.h. die Ablagefläche für die Auflagebänder 15 aus einer Vielzahl von Stützelementen 21, die auf zwei, an den Enden der Stützelemente angeordneten Endloszugmitteln 22 in Form eines Zahnriemen- oder Kettenpaares angeordnet sind. Ebenfalls verbunden mit den Endloszugmitteln 22 ist der Zuführungsbereich 23 mit den darauf befestigten Umlenkrollen 16. Zum Aufwickeln der Auflagebänder 15 sind unterhalb des Zuführungsbereiches 23 zwei Aufwickelwalzen 24 angeordnet, die sich über Zahnräder 25 ebenfalls im Eingriff mit dem Endloszugmittel 22 befinden. Angetrieben werden kann die Papierstapeleinrichtung über einen stationären Antriebsmotor 26, der z.B. als elektronisch regelbarer, in seiner Antriebsrichtung umkehrbarer Schrittmotor ausgebildet sein kann und der sich ebenfalls im Eingriff mit den Endloszugmitteln 22 befindet.

Erfindungsgemäß ist jedoch der Antriebsmotor 26 - entsprechend dem Prinzip der Fig. 4 - als ein dem Zuführungsbereich (23) unmittelbar zugeordneter und mit diesem mitbewegter elektronisch gesteuerter Antriebsmotor ausgebildet.

Der Antriebsmotor 26 wird angesteuert über eine elektronische Einrichtung 27, die aus einer üblichen Ansteuereinrichtung für Schrittmotoren bestehen kann - mit einer, ein Drehfeld erzeugenden Einrichtung, einer Zähleinrichtung etc. - und die eine Eingabeeinrichtung 28 zum Einstellen der Formulaflänge enthält. Diese Forrnularlängeneinstellung kann z.B. automatisch erfolgen und zwar durch Abtastung der den Stapel 14 aufnehmenden Anschläge 29. Anstelle der Anschläge 29 können auch automatisch wirkende Lichtschranken etc. angeordnet sein. Bei Hochieistungsdruckem für Formulardruck liegt auch die Information über die Formularlänge notwendigerweise bereits vor. Deshalb wäre es auch denkbar, die Einstellung der Formularlänge direkt über Ansteuersignale vorzunehmen, die die Druckersteuerung liefert.

Neben der Einstellung der Formularlänge läßt sich auf elektronischen Wege auch die Ruhelage des Förderspaltes 30 und damit die Position der Zuführeinrichtung 23 vorgeben und ebenso den Bewegungsablauf festlegen.

Beim Abstapeln wird mit Hilfe des seine Drehrichtung wechselnden Antriebsmotors 26, die Zuführeinrichtung 23 mit der darin zugeführten Papierbahn 13 entsprechend dem Abstapelvorgang hin-und herbewegt. Die Stützelemente 21 stützen dabei die Auflagebänder 15, die entsprechend der Hin-und Herbewegung auf den Aufwickelwalzen 24 auf-und abgewickelt werden, wobei zur Straffung der Auflagebänder 15 in den Aufwickelwalzen 24 federnde Elemente entsprechend einem Springrollo vorgesehen sein können.

Bei einem in der Fig. 3 dargestellten Ausführungsbeispiel werden die beiden Auflagebänder 15 an den beiden Umlenkrollen 16 befestigt und aufgewickelt. Zu diesem Zwecke könnten in den Rollen 16 hier nicht dargestellte Federelemente vorgesehen sein. Häufig läßt sich jedoch der durch die Banddicke und von der Position der Umlenkrollen abhängige unterschiedliche Wickeldurchmesser insbesondere bei dünnen und ausreichend elastischen Auflagebändem 15 vernachlässigen.

Lagert man die beiden Umlenk- bzw. Aufwickelrollen 16 in einem in Führungen beweglichen Schlitten entsprechend der Darstellung der Fig. 4 kann eine dieser Umlenkrollen 16/1 direkt von einem Antriebsmotor 26 und die zweite Umlenkrolle 16/2 über einen Zahnriemen 32 angetrieben werden. Je nach Drehrichtung des Antriebsmotors bewegt sich dadurch der Schlitten 31 mit den beiden darin gelagerten Rollen 16/1 und 16/2 nach rechts oder nach links, wobei die eine Umlenkrolle das Auflageband 15 aufwickelt und die andere Umlenkrolle das Auflageband 15 freigibt. Dabei wird der Antriebsmotor 26 mit dem Schlitten mitbewegt.

Der Antriebsmotor kann jedoch auch, wie bei einem Ausführungsbeispiel entsprechend der Fig. 5, stationär angeordnet sein. In diesem Falle enthält der Schlitten 31 (Führungsbereich) neben den beiden Umlenkrollen 16/1 und 16/2 noch ein Umlenkrad 33, über das der vom Motor angetriebene Zahnriemen, der z.B. auch eine Kette sein kann, umgelenkt wird.

Die Größe der Abstapeleinrichtung läßt sich weiters drastisch verringern, wenn man die Stützelemente 21 nicht entsprechend der Darstellung der Fig. 2 über Gelenke (z.B. Kettengelenke) mit Umlenkrollen 16 bzw. Wickelrollen 16/1, 16/2 verbindet, sondern diese auf Gleitführungen 35, entsprechend der Darstellung der Fig. 6 und 7,in einer Ebene verschiebbar anordnet. Die Fig. 6 und 7 zeigen eine Ausführungsform, bei denen die Auflagebänder 15 im Bereich zwischen den Wickelrollen 16/1 und 16/2 und Endplatinen 36 durch fünf Stützelemente 21 abgestützt werden. In diesem Fall wird der Abstand der jeweils fünf Stützelemente untereinander durch Scherengitter 37 konstant gehalten. Die Stützelemente stützen sich dabei an den Enden auf Gleit- bzw. Auflageflächen 35 ab. Zur Verminderung der Reibung zwischen den durch den Papierstapel belasteten Auflagebändem 15 und den Stützelementen 21 können diese Stützelemente 21 auch mit Rollen versehen werden.

Die Relativbewegung zwischen den Stützelementen 21 und den durch den Papierstapel 14 belasteten Auflagebändem 15 läßt sich, wie im Ausführungsbeispiel entsprechend den Figuren 8 und 9 gezeigt, weitgehend vermeiden. Dabei sind die Stützelemente 21 auf Auflageflächen 38 geführt, wobei jedes Stützelement einen freien Bewegungsspielraum zwischen einem gemeinsamen Endanschlag 39 an der Endplatine und einem zweiten individuellen Endanschlag 40 besitzt. An die individuellen Endanschlägen 40 wird jedes Stützelement 21 durch individuelle Federn 41 (oder Druckfedern) angeschoben, solange es der Bewegung des Schlittens 31 mit den Wickelrollen nicht im Wege steht. Sobald sich der Schlitten 31 innerhalb des Bewegungspielraumes des Stützelementes 21 befindet, legt sich dieses am Schlitten 31 an und bewegt sich mit diesem mit. Vorteilhaft ist es, die Wickelrollen 16/1 und 16/2 entsprechend dem Ausführungsbeispiel der Fig. 8 höher zu lagern, so daß die Auflagebänder 15 im Bereich des Schlittens 31 angehoben werden. Dadurch werden die am Schlitten 31 anliegenden und mit dem Schlitten 31 mitbewegten Stützelemente 2 1 von der Auflagekraft des Papierstapels 14 entlastet, so daß Reibung und Verschleiß drastisch reduziert werden.

Als Alternative für das Anlegen der Stützelemente 21 an die individuellen Endanschläge 40 mittels Zug- oder Druckfedern 41 ist es auch möglich, die Stützelemente 21 durch Dauermagnete am Schlitten 31 festzuhalten, bis sie an den Endanschlägen - die z.B. federnd, aber auch klemmend ausgestaltet sein können - vom Schlitten 31 abgezogen werden.

Ein entsprechendes Ausführungsbeispiel zeigt die Fig. 10. Am Schlitten 31 ist ein gestufter Anschlagklotz aus weichmagnetischem Material mit untergelegtem Dauermagneten 43 befestigt. In den Stützelementen 21 befinden sich Aussparungen 44 für den gestuften Anschlagklotz 42. Als Anlagefläche sind an den Stützelementen 21 Weicheisenplättchen 45 befestigt, die den verschiedenen Stufen des magnetischen Anschlagklotzes 42 zugeordnet sind. Aufgrund der magnetischen Haltekraft wird dadurch jedes einzelne Stützelement 21 dem Schlitten 31 folgen, bis es am jeweiligen Endanschlag ankommt.

Es ist auch möglich, die individuellen Endanschläge 40 der Stützelemente 21 durch Bänder oder Seile zu bilden, anstatt sie als in den Fig. 9 und 10 gezeigte, gestufte Endanschlagleiste 46 auszubilden.

Gemäß den dargestellten Ausführungsbeispielen kann eine entsprechende Abstapeleinrichtung mit niedriger Bauhöhe und relativ geringen Abmessungen aufgebaut werden. Dies ermöglicht es, die Abstapeleinheit entsprechend den Darstellungen der Fig. 11 und 12 schwenkbar in einem Drukker, z.B. einem Laserprinter anzubringen. Dies läßt sich dazu nützen, das Einführen des Endlospapieres 13 zwischen die Rollen 16 der Stapeleinrichtung zu automatisieren, zumindest deutlich zu vereinfachen. Au- ßerdem lassen sich damit die Druckerabmessungen für den Transport verringern. Zu diesem Zweck ist die Abstapeleinrichtung entsprechend der Fig. 11 und 12 am Gehäuse schwenkbar angeordnet, wobei die Darstellung der Fig. 11 die Abstapeleinrichtung in Arbeitsposition zeigt und die Fig. 12 in eingeschwenkter Position.

## Patentansprüche

1. Papierstapeleinrichtung für vorgefaltetes Endlospapier (13), bei der die Papierbahn einem Ablagetisch von unten her zugeführt wird und sich der Papierstapel (14) von unten her aufbaut, mit zwei den Papierstapel (14) aufnehmenden, einseitig am Ablagetisch befestigten Auflagebändern (15), wobei die Auflagebänder über Umlenkrollen (16) geführt sind und die benachbarten Umlenkrollen (16) der beiden Auflagebänder (15) einen Zuführungsbereich zum Stapeln des Papieres bilden, der über eine motorische Einrichtung (26) unter dem sich auf aufbauenden Papierstapel hin- und hergefahren wird, dadurch gekennzeichnet, daß ein dem Zuführungsbereich (23) unmittelbar zugeordneter und mit diesem mitbewegter elektronisch gesteuerter Antriebsmotor (26) vorgesehen ist, der zum Erzeugen der hin-und hergehenden Stapelbewegung in seiner Drehrichtung umkehrbar ist.

2. Papierstapeleinrichtung nach Anspruch 1, dadurch gekennzeichnet, daß der Hub und Bewegungsablauf über eine elektronische Steuereinrichtung (27, 28) in Abhängigkeit von der Formularlänge (12) stufenlos steuerbar sind.

3. Papierstapeleinrichtung nach einem der Ansprüche 1 oder 2, dadurch gekennzeichnet, daß als Auflagefläche eine Mehrzahl von einzelnen, parallel zu den Umlenkrollen (16/1, 16/2) angeordneten Stützelementen (21) vorgesehen sind.

4. Papierstapeleinrichtung nach einem der Ansprüche 1 bis 3, dadurch gekennzeichnet, daß die Auflagebänder (15) an den Umlenkrollen (16) des Zuführungsbereiches (31, 23) befestigt sind und bei der Stapelbewegung auf diese auf- und abgewickelt werden.

5. Papierstapeleinrichtung nach einem der Ansprüche 1 bis 4, dadurch gekennzeichnet, daß die Stützelemente (21) in Führungen (35) des Auflagetisches beweglich geführt und so miteinander mechanisch gekoppelt sind, daß sich ihr Abstand zueinander in Abhängigkeit von der Bewegung des Zuführungsbereiches (31) ändert.

6. Papierstapeleinrichtung nach Anspruch 5, dadurch gekennzeichnet, daß die Stützelemente (21) einzeln über Federelemente (41) an im Abstand angeordneten festen Anschlägen (40) der Führung (35) anliegen und bei der Stapelbewegung über den Zuführungsbereich (31) von den Anschlägen (40) abgehoben und zusammengeschoben werden, wobei nach Richtungsumkehr der Stapelbewegung die Stützelemente (21) wieder in ihre ursprüngliche Position an den Anschlägen (40) zurückkehren.

7. Papierstapeleinrichtung nach Anspruch 5, dadurch gekennzeichnet, daß die Stützelemente (21) einzeln an in Abstand angeordneten festen magnetischen Anschlägen (45) der Führung (35) anliegen und bei der Stapelbewegung über einen am Zuführungsbereich (31) befestigten, magnetischen gestuften Anschlagklotz (42) abgehoben werden, wobei nach Richtungsumkehr der Stapelbewegung die Stützelemente (21) wieder in ihre ursprüngliche Position an den Anschlägen (40) zurückkehren.

8. Papierstapeleinrichtung nach einem der Ansprüche 1 bis 7, dadurch gekennzeichnet, daß die Papierstapeleinrichtung ein in eine Druckereinrichtung (47) integriertes Teil bildet.

9. Papierstapeleinrichtung nach Anspruch 8, dadurch gekennzeichnet, daß die Papierstapeleinrichtung aus dem Druckergehäuse (47) ein- und ausschwenkbar ausgestaltet ist.

10. Papierstapeleinrichtung nach einem der Ansprüche 1 bis 9, dadurch gekennzeichnet, daß die Umlenkrollen (16) mit ihrem Radius die Auflagefläche der Stützelemente (21) geringfügig überragen.

## Claims

1. Paper stacking device for pre-folded continuous paper (13), in which the paper web is fed from below to a deposit table and the paper stack (14) is built up proceeding from the bottom, having two support bands (15) which are secured at one side on the deposit table deposit table and which accept the paper stack (14), the support bands being guided via deflection rollers (16) and the neighbouring deflection rollers (16) of the two support bands (15) forming a feed region for stacking the paper which is moved back and forth by means of a motor device (26) under the paper stack which is being built up, characterized in that there is provided an electronically controlled drive motor (26) which is directly associated with the feed region (23) and is moved together with the latter, the rotational direction of said drive motor being reversible in order to produce the reciprocating stack movement.

2. Paper stacking device according to Claim 1, characterized in that the lift and motion sequence can be controlled steplessly by means of an electronic control device (27, 28) depending on the form length (12).

3. Paper stacking device according to one of Claims 1 and 2, characterized in that a plurality of individual support elements (21) arranged parallel to the deflection rollers (16/1, 16/2) are provided as seating surfaces.

4. Paper stacking device according to one of Claims 1 to 3, characterized in that the support bands (15) are secured to the deflection rollers (16) of the feed region (31, 23) and are wound onto or off said deflection rollers during the stacking motion.

5. Paper stacking device according to one of Claims 1 to 4, characterized in that the support elements (21) are movably conducted in guides (35) of the deposit table and are thus mechanically coupled to one another in such a way that their spacing relative to one another changes depending on the motion of the feed region (31).

6. Paper stacking device according to Claim 5, characterized in that the support elements (21) lie individually via spring elements (41) against fixed detents (40) of the guide (35) which are arranged spaced and, during the stacking motion, are lifted from the detents (40) over the feed region (31) and are pushed together, whereby the support elements (21) return to their original position at the detents (40) again after the direction of the stacking motion changes.

7. Paper stacking device according to Claim 5, characterized in that the support elements (21) lie individually against fixed magnetic detents (45) of the guide (35) arranged spaced and, during the stacking motion, are lifted over a magnetic stepped detent lock (42) secured to the feed region (31), whereby the support elements (21) return to their original position against the detents (40) again after the direction of the stacking motion changes.

8. Paper stacking device according to one of Claims 1 to 7, characterized in that the paper stacking device forms a part integrated into a printing device (47).

9. Paper stacking device according to Claim 8, characterized in that the paper stacking device is designed to be pivotable into and out of the printer housing (47).

10. Paper stacking device according to one of Claims 1 to 9, characterized in that the deflection rollers (16) have their radius slightly projecting beyond the seating surface of the support elements (21).

## Revendications

1. Dispositif d'empilage pour une bande de papier sans fin et pliée à l'avance (13), dans lequel le papier est amené par le bas à un plateau d'empilage et la pile de papier (14) se forme par le bas, comprenant deux bandes d'appui (15) recevant la pile de papier (14) et fixées unilatéralement au plateau d'empilage, les bandes d'appui étant guidées par des rouleaux de renvoi (16) et les rouleaux de renvoi (16) voisins des deux bandes d'appui (15) formant une région d'introduction pour l'empilage du papier, qui est déplacée dans un sens et dans le sens opposé en-dessous de la pile de papier en formation par un dispositif à moteur (26), caractérisé en ce qu'il est pre- vu un moteur d'entraînement (26), qui est associé directement à la région d'introduction, qui est commandé électroniquement en étant déplacé avec celle-ci et dont le sens de rotation peut être inversé pour obtenir le mouvement d'empilage dans un sens et dans le sens opposé.

2. Dispositif d'empilage du papier suivant la revendication 1, caractérisé en ce que la course et le déroulement du mouvement peuvent être commandés en continu par un dispositif électronique de commande (27, 28) en fonction de la longueur du format (12).

3. Dispositif d'empilage du papier suivant l'une des revendications 1 ou 2, caractérisé en ce qu'il est prévu, comme surface d'appui, plusieurs éléments d'appui (21) individuels disposés parallèlement aux rouleaux de renvoi (16/1, 16/2.

4. Dispositif d'empilage du papier suivant l'une des revendications 1 à 3, caractérisé en ce que les bandes d'appui (15) sont fixées aux rouleaux de renvoi (16) de la région d'introduction (31, 23) et sont enroulées et sont déroulées sur ceux-ci lors du déplacement de la pile.

5. Disposition d'empilage du papier suivant l'une des revendications 1 à 4, caractérisé en ce que les éléments d'appui (21) sont guidés dans des glissières (35) du plateau et sont accouplés mécaniquement les uns aux autres, de manière que leur distance mutuelle varie en fonction du déplacement de la région d'introduction (31).

6. Dispositif d'empilage du papier suivant la revendication 5, caractérisé en ce que les éléments d'appui (21) sont appliqués individuellement par des éléments élastiques (41) contre des butées (40) fixes de la glissière (35) qui sont disposés à une certaine distance et, lors du déplacement de la pile, sont soulevés et sont assemblés au-dessus de la région d'introduction (31) par les butées (40), les éléments d'appui (21) revenant, après l'inversion du sens de déplacement de la pile, en leur position d'origine sur les butées (40).

7. Dispositif d'empilage du papier suivant la revendication 5, caractérisé en ce que les éléments d'appui (21) s'appliquent individuellement contre des butées (45) magnétiques et fixes de la glissière (35) qui sont disposées à distance et, lors du déplacement de la pile, sont soulevés par un bloc de butée magnétique à gradins (42) et fixé à la région d'introduction (31), les éléments d'appui (21) étant remenés, après changement du sens de déplacement de la pile, en leur position d'origine sur les butées (40).

8. Dispositif d'empilage du papier suivant l'une des revendications 1 à 7, caractérisé en ce que le dispositif d'empilage du papier forme une partie intégrée à un dispositif d'impression (47).

9. Dispositif d'empilage du papier suivant la revendication 8, caractérisé en ce que le dispositif d'empilage du papier peut être introduit dans le bâti de l'imprimante (47) et en être dégagé.

10. Dispositif d'empilage du papier suivant l'une des revendications 1 à 9, caractérisé en ce que le rayon des rouleaux de renvoi (16) déborde légèrement la surface de contact des éléments d'appui (21).
